# EUROPÄISCHE PATENTSCHRIFT

(11) **EP 0 103 191 B1**
(45) Veröffentlichungstag und Bekanntmachung des Hinweises auf die Patenterteilung: **25.01.1989**
(21) Anmeldenummer: 83108031.2
(22) Anmeldetag: 13.08.1983
(51) Int. Cl.: G21K 5/08

(54) **Vorrichtung zur Aufnahme des Targetträgers einer Bestrahlungseinrichtung**
Device to position the target support of an irradiation device
Dispositif pour mettre en place le support-cible d'un appareil d'irradiation

(30) Priorität: 17.08.1982 DE 3230502
(43) Veröffentlichungstag der Anmeldung: 21.03.1984
(73) Patentinhaber: FORSCHUNGSZENTRUM JÜLICH GMBH, 52425 Jülich (DE)
(72) Erfinder: Stellmacher, Willi, D-5130 Geilenkirchen-Würm (DE); Kogler, Willi, D-5132 Übach-Palenberg (DE)

(56) Entgegenhaltungen:
- INSTRUMENTS AND EXPERIMENTAL TECHNIQUES, Nr. 5, September-Oktober 1969, Seiten 1122-1125, New York, US; N.A. KONYAKHIN et al.: "Stationary targets for obtaining radioactive isotopes in a cyclotron"

## Beschreibung

Die Erfindung bezieht sich auf eine Vorrichtung zur Aufnahme des Targetträgers einer Bestrahlungseinrichtung bei der ein mit einem Kühlleitungssystem versehener Targetträgerhalter vorgesehen ist, an dem der Targetträger aufliegt, wobei der Targetträger im Arbeitszustand an den Targetträgerhalter mittels einer von außerhalb des Bestrahlungsraumes bedienbaren Einrichtung angedrückt ist.

Eine derartige Vorrichtung ist aus "Instruments and experimental techniques", Nr. 5, September - Oktober 1969, Seiten 1122 -1125, bekannt. Sie wird für Bestrahlungen von Targets in einem Zyklotron eingesetzt. Der Targetträger ist dabei wegen der hohen Energieaufnahme während der Bestrahlung gekühlt und wird zu diesem Zweck während der Bestrahlung an den Targetträgerhalter angedrückt. Nach der Bestrahlung wird er zwar automatisch durch Fernbedienung vom Targetträgerhalter gelöst, jedoch ist eine gezielte Entnahme des Targetträgers für das Bedienungspersonal schwierig.

Es ist Aufgabe der Erfindung, eine Vorrichtung der eingangs bezeichneten Art zu schaffen, die sowohl beim Anlegen des Targetträgers am Targetträgerhalter, als auch beim Lösen des Targetträgers nach der Bestrahlung leicht, und ohne daß das Bedienungspersonal Strahlungen ausgesetzt wird, bedienbar ist.

Diese Aufgabe wird gemäß der Erfindung dadurch gelöst, daß am Targetträgerhalter zum Andrücken des Targetträgers zwei in Richtung auf den Targetträgerhalter und von diesem weg bewegbare Klemmbügel vorgesehen sind, von denen der eine zusätzlich zum Anlegen des Targerträgers an den Targetträgerhalter und zur Freigabe des Targetträgers umklapphar ist. Die Klemmbügel werden dabei so angedrückt, daß auf den Targetträger ein gleichmäßiger Preßdruck ausgeübt wird, der auch für den Fall hinreicht, daß durch den Targetträger die mit dem Kühlsystem in Verbindung stehende Öffnung abgedichtet werden muß.

Eine Ausführungsform der Vorrichtung gemäß der Erfindung ist in der Zeichnung schematisch dargestellt und wird im folgenden näher erläutert:
Am Targetträgerhalter 1 sind zwei Klemmbügel 2a und 2b vorgesehen, von denen der obere Bügel 2a nur in Richtung auf den Targetträgerhalter 1 zu und von diesem weg bewegbar ist, wogegen der untere Bügel 2b zusätzlich, wie in der Zeichnung durch einen Pfeil angezeigt, nach unten um etwa 90° umklappbar ist.

Zwischen den beiden Klemmbügeln 2a und 2b ist die Öffnung 3 zu erkennen, die mit dem Kühlleitungssystem 4 des Targetträgerhalters 1 in Verbindung steht, und an deren Rand eine Dichtung 5 vorgesehen ist. Unterhalb des Targetträgerhalters 1 - also nicht in seiner für die Bestrahlung vorgesehenen Position - ist der Targetträger 6 dargestellt.

Zum Bewegen der Klemmbügel 2a und 2b ist eine mit den Klemmbügeln in fester Verbindung stehende Spindel 7 vorgesehen, die über einen elektrischen Antrieb 8 drehbar ist.

Wie aus der Zeichnung ferner zu entnehmen ist, befinden sich der Targetträgerhalter 1 sowie der sich hieran anschließende Teil des Kühlleitungssystems 4 und der Spindel 7 in der Vakuumskammer 9, die für die Zeit der Bestrahlung evakuierbar ist.

Zum Anlegen des Targetträgers 6 an den Halter 1 wird folgendermaßen verfahren:
Der nicht bestrahlte Targetträger 6 wird von Hand in den oberen Klemmbügel 2a eingeschoben. Klemmbügel 2b ist dabei nach unten weggeklappt. Anschließend wird der Klemmbügel 2b hochgeklappt, und beide Klemmbügel werden über den motorgetriebenen Spindelantrieb in Richtung der Spindelachse gezogen und pressen den Targetträger 6 gleichmäßig auf die Dichtung 5 des Targetträgerhalters 1 auf.

Nach der Bestrahlung wird die Spindelachse in die entgegengesetzte Richtung gezogen, wobei die beiden Bügel in umgekehrter Richtung bewegt werden. Der Klemmbügel 2b klappt dabei durch die Schwerkraft nach unten, und der Targetträger 6 fällt in einen bereitstehenden Bleibehälter. Das Lösen des Targetträgers 6 vom Halter 1 geschieht somit, ohne daß das Bedienungspersonal einer Bestrahlung ausgesetzt wird.

Anstelle der mechanischen Spindel 7 kann selbstverständlich auch ein pneumatisch oder hydraulisch zu bewegendes Schubelement vorgesehen werden.

## Patentansprüche

Vorrichtung zur Aufnahme des Targetträgers einer Bestrahlungseinrichtung bei der ein mit einem Kühlleitungssystem versehener Targetträgerhalter vorgesehen ist, an dem der Targetträger aufliegt, wobei der Targetträger im Arbeitszustand an den Targetträgerhalter mittels einer von außerhalb des Bestrahlungsraumes bedienbaren Einrichtung angedrückt ist,
dadurch gekennzeichnet,
daß am Targetträgerhalter (1) zum Andrücken des Targetträgers zwei in Richtung auf den Targetträgerhalter (1) und von diesem weg bewegbare Klemmbügel (2a und 2b) vorgesehen sind, von denen der eine zusätzlich zum Anlegen des Targetträgers (6) an den Targetträgerhalter (1) und zur Freigabe des Targetträgers umklappbar ist.

## Claims

Device for positioning the target support of an irradiation device in which is provided a target support holder, with a cooling conduit system, in which the target support is installed, the target support when in the operating position being pressed down on the target support holder by means of a device which can be operated from outside the irradiation chamber, characterized in that in that two clamping straps (2a and 2b), which can be moved in the direction towards the target support holder (1) and away from it, are provided at the target support holder (1) for pressing down the target support, and one of these can also be rotated for installing the target support (6) in the target support holder (1) and for releasing the target support.

## Revendications

1. Dispositif de réception du porte-cible d'une installation d'irradiation, dans lequel il est prévu un support de porte-cible qui est muni d'un système de canalisation de refroidissement et sur lequel repose le porte-cible, le porte-cible étant appliqué, à l'état de fonctionnement, sur le support de porte-cible, au moyen d'un dispositif pouvant être commandé de l'extérieur de la chambre d'irradiation,
caractérisé en ce que,
sur le support de porte-cible (1), sont prévues pour appliquer le porte-cible, deux pièces de fixation (2a et 2b) qui peuvent être déplacées en direction du support de porte-cible (1) et en être éloignées, et dont l'une peut être rabattue supplémentairement pour appliquer le porte-cible (6) sur le support de porte-cible (1) et pour dégager le porte-cible.
